# EUROPÄISCHE PATENTSCHRIFT

(11) **EP 2 083 144 B1**
(45) Veröffentlichungstag und Bekanntmachung des Hinweises auf die Patenterteilung: **05.03.2014**
(21) Anmeldenummer: 08019529.0
(22) Anmeldetag: 07.11.2008
(51) Int. Cl.: E05D 15/24, E05F 15/16

(54) **Tor, insbesondere Sektionaltor, und Torantrieb**
Gate, in particular sectional gate, and gate drive
Porte, notamment porte sectionnelle, et entraînement de porte

(30) Priorität: 25.01.2008 DE 202008001121 U
(43) Veröffentlichungstag der Anmeldung: 29.07.2009
(73) Patentinhaber: Marantec Antriebs-und Steuerungstechnik GmbH & Co. KG, 33428 Marienfeld (DE)
(72) Erfinder: Hörmann, Michael, 33790 Halle/Westf. (DE)
(74) Vertreter: Laufhütte, Dieter

(56) Entgegenhaltungen:
- DE-U1-202005 018 515
- US-A- 2 573 962
- US-A- 5 425 409
- US-A- 6 089 304

## Beschreibung

Die Erfindung betrifft ein Tor wie im Oberbegriff von Anspruch 1 definiert wird. Ein solches Tor ist z.B. aus der US-A-6 089 304.

Zum Verschließen der Öffnungen von Gebäuden, Garagen oder dergleichen werden gemeinhin Tore verwendet. Derartige Tore gibt es in unterschiedlichster Ausführungsform, beispielsweise in Form von Schwingtoren, Kipptoren, Rolltoren, Flügeltoren oder aber auch als Sektionaltore. Bei Sektionaltoren besteht das Torblatt aus mehreren miteinander verbundenen Paneelen, die jeweils über Laufrollen in Führungsschienen geführt sind. Dabei werden diese Sektionaltore von einer geschlossenen Stellung dadurch in eine geöffnete Stellung geführt, dass sie entlang der Führungsschienen unter die Decke beispielsweise der Garage geführt werden.

Aus Gründen der Fertigungskosten, Montagekosten und auch aus optischen Gründen ist es eigentlich wünschenswert, das Tor aus möglichst wenig großen Paneelen zusammenzusetzen. Um hier allerdings die Laufrollen des Tores entlang der einzigen seitlichen Führungsschiene, die zunächst aus einem nahezu senkrechten Abschnitt, einen daran anschließenden gebogenen Übergangsabschnitt und einem sich unter der Decke beispielsweise der Garage erstreckenden im wesentlichen horizontalen Abschnitt bestehen, entlang ziehen zu können, ist es notwendig, dass die Breite der aufeinanderfolgenden Paneele vergleichweise klein ist, damit die Rollenpaare ohne Polygone in den Führungsschienen entlang laufen können. Je breiter die einzelnen Paneele werden, desto größer wird der Radius des gebogenen Übergangsbereichs der Führungsschienen, um einen gleichmäßigen Lauf zu gewährleisten. Ein vergleichsweise großer Radius des Übergangsbereichs der Führungsschienen wiederum führt zu einem großen Sturz oberhalb der Öffnung, die mit dem Garagentor verschlossen werden soll. Damit eignen sich Sektionaltore mit großen Paneelen im wesentlichen für Bausituationen, in denen oberhalb der Toröffnung genügend Platz zur Anordnung der Führungsschienen vorhanden ist. Gerade Fertiggaragen, in denen nur ein vergleichsweise niedriger Sturz vorgesehen ist, können aber in der Regel nicht mit Sektionaltoren mit großen Paneelen versehen werden, da hier kein genügend hoher Sturz zur Verfügung steht.

Zum anderen ist es wünschenswert, dass auch bei Verschließen mit einem Tor auf Wunsch ein Luftaustausch mit der Umgebung erreicht wird. Hierzu ist es bereits bekannt, verschiedenartige Lüftungssysteme einzusetzen. Dabei kann beispielsweise das oberste Paneel mit Lüftungsschlitzen versehen werden. Alternativ kann auch das unterste Paneel im Bereich der Schließkante mit einer Kombination eines Dichtungs- und Lüftungsprofils versehen werden.

Unabhängig von den vorbekannten Lösungen sind auch Lüftungssysteme bekannt, bei denen das oberste Paneel in der vollkommen geschlossenen Stellung des Tores durch eine Verschwenkbewegung nach innen weggeklappt wird.

So wird es beispielsweise in der DE 20 2005 008 027 U1 vorgeschlagen, das oberste Paneel bei geschlossenem Tor durch einen eigens hierfür vorgesehenen Kraftantrieb verschwenken zu können. Diese Lösung weist aber den Nachteil auf, dass ein detailliert ausgebildeter Verschwenkmechanismus und andererseits neben dem Antrieb zum Öffnen und Schließen des Tores ein weiterer Antrieb für das Verschwenken des obersten Paneels erforderlich ist.

Aus der DE 20 2006 013 676 U1 ist eine andere Lösung bekannt, bei der das Torblatt dadurch in eine Lüftungsstellung überführt wird, dass der ohnehin vorhandene Torantrieb zum Verfahren des Torblattes zugleich dazu benutzt wird, das Torblatt in eine Lüftungsstellung zu kippen. Dabei wird das Tor allerdings von dem mittels des Torantriebs angetriebenen Mitnehmers in einem Bereich des obersten frei abkippbaren Paneels verschwenkt, wobei das gesamte Tor um einen Spalt vom Boden abgehoben wird. So ergibt sich zum einen ein Lüftungsspalt im Bodenbereich und ein Lüftungsspalt im oberen Paneelbereich. Die Bildung des Spaltbereichs am Boden ist jedoch unerwünscht, da hier Ungeziefer, beispielsweise Ratten oder Mäuse, durch den Spalt hindurchschlüpfen können. Darüber hinaus könnte ein Einbrecher auch mittels eines entsprechenden Stemmwerkzeugs das Tor nach Bildung des entsprechenden Spaltes leichter aufstemmen. Um dies zu verhindern, sieht die DE 20 2006 013 676 U1 eine gesonderte Verriegelungsvorrichtung vor, die das Torblatt in einer anfahrbaren Lüftungsstellung sichert. Dabei ist zur Sicherung gegen Einbruch diese Verriegelungsvorrichtung in einem Abstand von der Schließkante bzw. dem Boden entfernt positioniert, der so groß bemessen ist, dass man auch in der Lüftungsstellung die Verriegelungsvorrichtung bei Umgreifen der Schließkante von außen nicht erreichen kann.

Ausgehend von dem vorbekannten Stand der Technik stellt sich die Aufgabe, ein gattungsgemäßes Tor derart weiterzubilden, dass es einerseits aus möglichst wenigen Paneelen aufgebaut sein kann, ohne dass es eines hohen Sturzes bedarf. Zum anderen soll das Tor auch während der Lüftungsstellung den Boden berühren.

Diese Aufgabe wird durch ein Tor gemäß Anspruch 1 gelöst.

Diese Lösung ermöglicht es, dass das oberste Paneel mittels des vom Torantrieb angetriebenen Mitnehmers aus der vollständig geschlossenen Position angekippt wird, wobei das im oberen Bereich des Paneels angeordnete Laufrollenpaar entlang der eigens für diese Bewegung vorgesehenen Führungsschienen entlang rollt. Aufgrund dieses Bewegungsablaufs bleiben die restlichen Paneele in ihrer Position, so dass das unterste Paneel nicht vom Boden angehoben wird.

Das Torblatt kann in an sich bekannter Weise über einen Torantrieb zumindest von einer vollständig geöffneten in eine geschlossene Stellung überführbar sein. Im Rahmen der vorliegenden Erfindung kann aber auch eine manuelle Bewegung des Tores erfolgen.

In besonders vorteilhafter Art und Weise wird durch die Zwangsführung des obersten Rollenpaars ein Aufschieben des Tores von unten so wesentlich erschwert, dass eine zusätzliche Verriegelungsvorrichtung, wie sie aus dem Stand der Technik bekannt ist, überflüssig ist. Nach Abschwenken des obersten Paneels entlang der Führungsschiene bis zu einem Schnittpunkt der gesondert vorgesehenen Führungsschienen mit den ursprünglich vorgesehenen Führungsschienen für die folgenden Laufrollen schwenken die obersten Laufrollen in die bereits vorhandenen Führungsschienen für die folgenden Laufrollen ein und werden im im wesentlichen horizontal verlaufenden Bereich dieser Führungsschienen bis zur vollständig geöffneten Stellung vom Torantrieb angezogen.

Vorteilhafte Ausgestaltungen der Erfindung ergeben sich aus den sich an den Hauptanspruch anschließenden Unteransprüchen.

Demnach verläuft auch das unterste Laufrollenpaar über einen Teil des Verfahrweges während des Öffnens und des Schließen in gesonderten Führungsschienen. Hierdurch kann die Breite des Paneels maximiert werden, wobei gleichzeitig der Sturz der Einbauöffnung minimiert werden kann.

Gemäß einer Ausgestaltung der Erfindung können das oberste und/oder aber auch das unterste Laufrollenpaar über den gesamten Verfahrweg in gesonderten Führungsschienen verlaufen.

Die Führungsschienen für die mittleren Laufrollenpaare bestehen vorzugsweise aus einem im wesentlichen vertikalen und einem im wesentlichen horizontalen Abschnitt, die jeweils durch einen bogenförmigen Führungsschienenabschnitt miteinander verbunden sind. Dabei kann im Rahmen der vorliegenden Erfindung der Radius des Bogens vergleichsweise klein ausgeführt werden, so dass auch der Öffnungssturz sehr schmal ausgeführt sein kann.

Bei einer einreihigen Ausführung der Führungsschienen verlaufen die gesondert vorgesehenen Führungsschienen für das oberste Laufrollenpaar bogenförmig auf die Führungsschienen der mittleren Laufrollenpaare zu. Demgegenüber zweigen die Führungsschienen für das unterste Laufrollenpaar Y-förmig von den Führungsschienen ab.

Vorteilhaft bestehen die Führungsschienen zumindest teilweise aus Blechprofilen.

Gerade in ihrem gebogenen Bereich können aber die Führungsschienen aus einem Kunststofformteil bestehen, wobei hier in besonders einfacher Art und Weise beispielsweise durch Spritzguß die unterschiedlichen Führungsschienenbereiche in einem einzigen Formteil ausführbar sind. An diese Kunststoffformteile schließen sich dann die beispielsweise in Blechausführungen ausgeführten Kragenbereiche der Führungsschienen im horizontalen bzw. vertikalen Bereich an.

Besonders vorteilhaft besteht das Sektionaltor aus nur drei oder vier Paneelen.

Die Erfindung betrifft weiterhin ein Tor mit einem Torantrieb wie es im Anspruch 13 definiert wird. Erfindungsgemäß ist über die Steuerung beim Öffnen des Tores aus dem vollständig geschlossenen Zustand zunächst mindestens eine Lüftungsstellung anfahrbar, bei der die oberste Lamelle angekippt wird. Während dieses Kippens wird die obere Lamelle durch das oberste Laufrollenpaar in den eigens hierfür vorgesehenen Führungsschienen zwangsgeführt. Durch diese Zwangsführung und die Kopplung mit dem mit dem Motor verbundenen Mitnehmer ist ein Aufschieben des Tores von unten sehr erschwert, so dass ein derartig ausgestaltetes Tor trotz entsprechender Öffnungsstellung weitgehend einbruchssicher ist.

Besonders vorteilhaft ist, dass unterschiedliche Lüftungsstellungen durch Ankippen der obersten Lamelle um unterschiedliche Kippwinkel einstellbar sind.

Weitere Merkmale, Einzelheiten und Vorteile der Erfindung werden anhand eines in der Zeichnung dargestellten Ausführungsbeispiels näher erläutert. Es zeigen:
- Figur 1:: eine vereinfachte perspektivische Darstellung eines Tores gemäß einer ersten erfindungsgemäßen Ausgestaltung der Erfindung in geschlossener Position,
- Figur 2:: das Tor gemäß Figur 1 in einer ersten Lüftungsstellung,
- Figur 3:: das Tor gemäß Figur 1 in einer zweiten Lüftungsstellung,
- Figur 4:: das Tor gemäß Figur 1 in einer vollständig geöffneten Stellung,
- Figur 5:: eine weitere Ausführungsvariante des erfindungsgemäßen Tors in einer der Figur 1 entsprechenden Darstellung, wobei es hier in geschlossener Stellung dargestellt ist,
- Figur 6:: eine gegenüber der Figur 5 wiederum leicht modifizierte Ausführungsvariante der Erfindung in geschlossener Stellung,

- Figur 7:: ein Tor entsprechend der Darstellung gemäß Figur 6 einer in einer ersten Lüftungsstellung,
- Figur 8:: das Tor gemäß Figur 6 in einer zweiten Lüftungsstellung,
- Figur 9:: das Tor gemäß Figur 6 in einer vollständig geöffneten Stellung,
- Figur 10:: ein erfindungsgemäßes Tor in einer weiteren erfindungsgemäßen Ausführungsvariante in geschlossener Stellung,
- Figur 11:: das Tor gemäß Figur 10 in einer ersten Lüftungsstellung und
- Figur 12:: das Tor gemäß Figur 10 in einer vollständig geöffneten Stellung.

In Figur 1 ist in vereinfachter Form perspektivisch ein Tor 10 zum Verschließen der Öffnung einer Fertiggarage 12 gezeigt. Dabei ist zur besseren Darstellung des Tormechanismus ein Teil der Garage weggeschnitten. Das Tor 10 ist als Sektionaltor ausgebildet und weist drei Paneele 14 auf, die in bekannter Art und Weise aneinander angelenkt sind. Die Unterkante des untersten Paneels 14 bildet in ebenfalls bekannter Art und Weise eine Schließkante. An den Paneelen sind Laufrollenpaare angeordnet. Ein oberstes Laufrollenpaar 16 ist am obersten Ende des oberen Paneels jeweils seitlich angeordnet. Ein erstes mittleres Laufrollenpaar 18 ist im oberen Bereich des unten an das oberste Paneel anschließenden Paneels angeordnet, während das unterste Paneel einmal in seinem oberen Bereich ein Laufrollenpaar 20 und in seinem unteren Bereich, nahe der Schließkante ein Laufrollenpaar 22 aufweist. Die Laufrollenpaare 16, 18, 20 und 22 verlaufen in jeweils seitlich angeordneten Führungsschienen 24.

Gemäß der vorliegenden Erfindung sind für die unterschiedlichen Laufrollenpaare unterschiedliche Führungsschienenverläufe vorgesehen. So ist für die mittleren Laufrollenpaare 18 und 20 jeweils eine Führungsschiene 26 des Führungsschienensystems 24 vorgesehen, welche in bekannter Art und Weise aus einem senkrechten und einem horizontalen Bereich sowie einem diesen bogenförmig verbindenden Bereich besteht.

Für das oberste Laufrollenpaar 16 sind eigene Führungsschienenabschnitte 28 im Führungsschienensystem 24 vorgesehen. Diese Führungsschienenabschnitte 28 verlaufen bogenförmig und entsprechen dem Bogen, den das oberste Paneel beim Abkippen um die Verbindungsdrehachse mit dem nächstfolgenden Paneel beschreibt. Wie in Figur 1 dargestellt, läuft dieser bogenförmige Bereich der Führungsschiene 28 auf dem Übergangsbogen der Führungsschiene 26 und mündet in diesen ein.

Weiterhin ist ein Führungsschienenbereich 30 im Führungsschienensystem 24 vorgesehen, der sich Y-förmig von dem nahezu senkrechten Teil der Führungsschiene 26 verzweigt. Dieser Führungsschienenbereich 30 dient dem unteren Laufrollenpaar 22 des untersten Paneels 14 als Führungsschiene.

Während das Tor 10 in Figur 1 vollständig geschlossen ist, ist dieses in Figur 2 in einer ersten Öffnungsstellung gezeigt. Hierzu wird das oberste Paneels mittels eines hier nicht näher dargestellten Mitnehmers des an sich bekannten und hier ebenfalls nicht dargestellten Torantriebs nach innen abgekippt. Während des Abkippens verlaufen die Führungsrollen 16 in den Führungsschienen 28. Ungefähr im mittleren Bereich der gesamten Länge der Führungsschiene 28 wird das abgekippte obere Paneel angehalten, so dass sich hier ein verhältnismäßig schmaler Lüftungsschlitz ergibt. Bei dieser Lösung wird sichergestellt, dass die untere Torkante auch während der Lüftungsstellung auf dem Boden aufliegt, so dass in dieser Stellung trotz der möglichen Lüftung immer noch sicher verhindert werden kann, dass beispielsweise Mäuse oder Ratten in die Garage nicht ohne weiteres hineinlaufen können.

In der Figur 3 ist das oberste Paneel 14 in einer zweiten Lüftungsstellung gezeigt, bei der das Paneel noch weiter abgekippt ist, bis das oberste Laufrollenpaar am Ende des Führungsschienenbereichs 28 angekommen ist. Auch in dieser Stellung liegt die Unterkante des Tores 10 noch auf dem Boden auf. Schließlich ist in Figur 4 das Tor 10 in vollständig geöffneter Stellung dargestellt. In dieser wird deutlich, dass das vorderste Laufrollenpaar 16 zwischenzeitlich in den oberen nahezu vertikalen Bereich der Führungsschiene 26 im Führungsschienensystem 24 gezogen wurde. In gleicher Weise wurden die mittleren Laufrollenpaare 18 und 20 bis in den vertikalen Führungsschienenbereich 26 des Führungsschienensystems 24 gezogen. Dagegen ist das unterste Laufrollenpaar 22 entlang des abgezweigten Führungsschienenteils 30 verlaufen und liegt dort in einem Bereich an, der an dem Führungsschienenbereich 28 angrenzt.

Das Führungsschienensystem 24 in der hier dargestellten Ausführungsvariante der Figuren 1 bis 4 ist im wesentlichen einreihig ausgeführt und besteht jeweils aus einem Führungsblech.

In der Figur 5 und in den Figuren 6 bis 9 sind jeweils zweit alternative Ausführungsvarianten der Erfindung dargestellt.

Im wesentlichen sind in diesen beiden Ausführungsvarianten ebenfalls Führungsschienensysteme 24 in einreihiger Bauweise dargestellt. Hier sind jedoch die bogenförmig ausgestalteten Bereiche der Führungsschiene 26 bzw. der Führungsschienenbereiche 28 und 30 in einem Spritzgußteil verwirklicht, an welches sich die geraden Blechschienen anschließen. Die Ausführungsvarianten der Figuren 5 und 6 unterscheiden sich dabei lediglich durch die Länge der hier ausgenommen Führungsschienenbereiche, insbesondere hinsichtlich der Führungsschienenbereiche 30.

Die Figuren 6, 7, 8 und 9 zeigen unterschiedliche Positionen des Tores ähnlichen den Positionen des Tores, wie sie in den Figuren 1 bis 4 dargestellt wurden.

Schließlich ist in den Figuren 10 bis 12 eine weitere Ausführungsvariante der Erfindung dargestellt, in der mehrere parallele Führungsschienensysteme 24 vorgesehen sind. Hier sind für das Laufrollenpaar 16 Führungsschienen 28 vorgesehen, die das Laufrollenpaar 16 über die gesamte Verfahrlänge führen. Für das Laufrollenpaar 22 am unteren Ende des Tores ist eine eigene Führungsschiene 30 ebenfalls über den gesamten Verfahrweg vorgesehen. Schließlich laufen die mittleren Laufrollenpaare 18 und 20 in der Führungsschiene 26, die teilweise parallel zu den Führungsschienen 30 bzw. 28 verläuft. Die Position des Tors 10 in den Figuren 10 bis 12 entsprechen denjenigen der Figuren 1 bis 4, so dass hier auf diese verwiesen werden kann.

Im vorliegenden Ausführungsbeispiel wurde das erfindungsgemäß ausgestattete Tor mit einem Torantrieb versehen. Die Erfindung hängt allerdings nicht vom Vorhandensein eines entsprechenden Torantriebs ab. Ein Tor gemäß der vorliegenden Erfindung kann auch manuell bewegt werden, ohne den Erfindungsgedanken zu verlassen. Soweit das Tor manuell bewegt wird, kann das oberste abkippbare Paneel mit einer Verriegelung versehen werden, um dieses in einer gewünschten Lüftungsstellung zu fixieren und/oder zu sichern.

## Patentansprüche

1. Tor, insbesondere Sektionaltor, mit:
- einem Torblatt bestehend aus mehreren miteinander verbundenen Paneelen (14),
- Laufrollen, die ein oberstes Laufrollenpaar (16) aufweisen,
- Führungsschienen, die gesonderte eigene Führungsschienen (28) für das genannte oberste Laufrollenpaar (16) aufweisen,
wobei die genannten Paneele über die Laufrollen in Führungsschienen geführt werden und
zumindest das genannte oberste Laufrollenpaar (16) über einen Teil seines Verfahrweges während des Öffnens oder Schliessens des Tores in den genannten eigenen gesonderten Führungsschienen (28) verläuft,
**dadurch gekennzeichnet, dass**
die genannten eigenen gesonderten Führungsschienen (28) für das genannte oberste Laufrollenpaar (16) bogenförmig und entsprechend einem Bogen, den das oberste Paneel beim Abkippen um eine Verbindungsdrehachse mit dem nächstfolgenden Paneel beschreibt, verlaufen.

2. Tor nach Anspruch 1, **dadurch gekennzeichnet, dass** auch das unterste Laufrollenpaar über einen Teil des Verfahrweges während des Öffnens und des Schließen des Tor in eigenen gesonderten Führungsschienen verläuft.

3. Tor nach Anspruch 1 oder 2, **dadurch gekennzeichnet, dass** das oberste und/oder unterste Laufrollenpaar über den gesamten Verfahrweg in jeweils eigenen gesonderten Führungsschienen verlaufen.

4. Tor nach einem der Ansprüche 1 bis 3, **dadurch gekennzeichnet, dass** die Führungsschienen für die mittleren Laufrollenpaare aus einem im wesentlichen vertikalen und einem im wesentlichen horizontalen Abschnitt bestehen, die jeweils durch einen bogenförmigen Führungsschienenabschnitt miteinander verbunden sind.

5. Tor nach Anspruch 4, **dadurch gekennzeichnet, dass** die Führungsschienen für das oberste Laufrollenpaar bogenförmig auf die Führungsschienen der mittleren Laufrollenpaare zulaufen.

6. Tor nach Anspruch 4 oder 5, **dadurch gekennzeichnet, dass** die Führungsschienen für das unterste Laufrollenpaar Y-förmig von dem im wesentlichen vertikalen Abschnitt der Führungsschienen der mittleren Laufrollenpaare abzweigen.

7. Tor nach einem der Ansprüche 1 bis 6, **dadurch gekennzeichnet, dass** die Führungsschienen zumindest teilweise aus Blechprofilen bestehen.

8. Tor nach Anspruch 7, **dadurch gekennzeichnet, dass** die Führungsschienen in ihrem gebogenen Bereich aus einem Kunststofformteil bestehen.

9. Tor einem der Ansprüche 1 bis 8, **dadurch gekennzeichnet, dass** es aus drei Paneelen besteht.

10. Tor nach einem der Ansprüche 1 bis 8, **dadurch gekennzeichnet, dass** es aus vier Paneelen besteht.

11. Tor nach einem der Ansprüche 1 bis 10, **dadurch gekennzeichnet, dass** das Torblatt über einen Torantrieb zumindest von einer vollständig geöffneten in eine geschlossene Stellung überführbar ist.

12. Tor nach einem der Ansprüche 1 bis 10, **dadurch gekennzeichnet, dass** das Torblatt manuell zumindest von einer vollständig geöffneten in eine geschlossene Stellung überführbar ist.

13. Tor nach einem der Ansprüche 1 bis 11 mit einem Torantrieb zum Verfahren eines Torblattes zwischen einer vollständig geöffneten in eine geschlossene Stellung und umgekehrt mit einem Antriebsmotor, einer Führungseinrichtung, einem durch den Antriebsmotor längs der Führungseinrichtung beweglichen Mitnehmer, der mit dem Torblatt verbunden ist, und einer Steuerung, **dadurch gekennzeichnet, dass** über die Steuerung beim Öffnen des Tores aus dem vollständig geschlossenen Zustand zunächst mindestens eine Lüftungsstellung dadurch anfahrbar ist, dass die oberste Lamelle angekippt wird.

14. Tor nach Anspruch 13, **dadurch gekennzeichnet, dass** beim Torantrieb, unterschiedliche Lüftungsstellungen durch Ankippen der obersten Lamelle um unterschiedliche Kippwinkel einstellbar sind.

## Claims

1. Door, in particular a sectional door, having:
- a door leaf consisting of several panels (14) that are connected to one another,
- rollers, which have an uppermost roller pair (16)
- guide rails, which have separate particular guide rails (28) for the mentioned uppermost roller pair (16) ,
wherein the mentioned panels are guided over the rollers in the guide rails
and
at least the mentioned uppermost roller pair (16) runs over a part of its path in the mentioned particular separate guide rails (28) during the opening or closing of the door,
**characterised in that**
the mentioned particular separate guide rails (28) for the mentioned uppermost roller pair (16) run in an arch shape and in accordance with an arch, which the uppermost panel delineates when it is tipped around a connecting rotational axis with the next panel.

2. Door according to claim 1, **characterised in that** the lowermost roller pair runs over a part of the path in particular separate guide rails during the opening and closing of the door.

3. Door according to claim 1 or 2, **characterised in that** the uppermost and/or lowermost roller pair run in their respective particular separate guide rails over the entire path.

4. Door according to one of claims 1 to 3, **characterised in that** the guide rails for the middle roller pairs consist of a substantially vertical and a substantially horizontal section, said middle roller pairs being connected to one another respectively by an arch-shaped guide rail section.

5. Door according to claim 4, **characterised in that** the guide rails for the uppermost roller pair run in an arch shape onto the guide rails of the middle roller pairs.

6. Door according to claim 4 or 5, **characterised in that** the guide rails for the lowermost roller pair branch in a Y shape from the substantially vertical section of the guide rails of the middle roller pairs.

7. Door according to one of claims 1 to 6, **characterised in that** the guide rails consist at least partially of sheet metal profiles.

8. Door according to claim 7, **characterised in that** the guide rails consist of a plastic moulded part in their arched region.

9. Door according to one of claims 1 to 8, **characterised in that** it consists of three panels.

10. Door according to one of claims 1 to 8, **characterised in that** it consists of four panels.

11. Door according to one of claims 1 to 10, **characterised in that** the door leaf is able to be transferred at least from a completely open position to a closed position via a door operator.

12. Door according to one of claims 1 to 10, **characterised in that** the door leaf is able to be transferred manually at least from a completely open position to a closed position.

13. Door according to one of claims 1 to 11, having a door operator to move a door leaf between a completely open position to a closed position and vice versa, having a drive motor, a guide device, a coupler, which is able to be moved along the guide device by the drive motor and which is connected to the door leaf, and a control, **characterised in that** firstly at least one ventilation position is able to be reached via the control when opening the door from the completely closed state, such that the uppermost segment is tipped.

14. Door according to claim 13, **characterised in that** in the case of the door operator, different ventilation positions are adjustable by tipping the uppermost segment at different tipping angles.

## Revendications

1. Porte, en particulier porte sectionnelle, comprenant :
- un vantail de porte constitué de plusieurs panneaux (14) reliés les uns avec les autres,
- des galets de roulement qui présentent une paire de galets de roulement située à la position la plus haute (16)
- des rails de guidage qui présentent des rails de guidage propres séparés (28) pour ladite paire de galets de roulement la plus haute (16),
étant entendu que lesdits panneaux sont guidés sur les galets de roulement dans des rails de guidage,
et
qu'au moins ladite paire de galets de roulement la plus haute (16) se déplace dans lesdits rails de guidage propres séparés (28) sur une partie de sa course pendant l'ouverture ou la fermeture de la porte,
**caractérisée en ce que**
lesdits rails de guidage propres séparés (28) pour ladite paire de galets de roulement la plus haute (16) s'étendent en forme d'arc et selon un arc que décrit le panneau le plus haut lors du basculement autour d'un axe de rotation de jonction avec le panneau suivant.

2. Porte selon la revendication 1, **caractérisée en ce que** la paire de galets de roulement la plus basse se déplace également dans de propres rails de guidage séparés sur une partie de la course pendant l'ouverture et la fermeture de la porte.

3. Porte selon la revendication 1 ou 2, **caractérisée en ce que** la paire de galets de roulement la plus haute et/ou la plus basse se déplace dans de propres rails de guidage respectifs séparés sur la totalité de la course.

4. Porte selon l'une des revendications 1 à 3, **caractérisée en ce que** les rails de guidage pour les paires de galets de roulement intermédiaires sont constitués d'une section essentiellement verticale et d'une section essentiellement horizontale, qui sont respectivement reliées l'une avec l'autre par le biais d'une section de rail de guidage en forme d'arc.

5. Porte selon la revendication 4, **caractérisée en ce que** les rails de guidage pour la paire de galets de roulement la plus haute se prolongent en forme d'arc jusqu'aux rails de guidage des paires de galets de roulement intermédiaires.

6. Porte selon la revendication 4 ou 5, **caractérisée en ce que** les rails de guidage pour la paire de galets de roulement la plus basse s'écartent en forme de Y de la section essentiellement verticale des rails de guidage des paires de galets de roulement intermédiaires.

7. Porte selon l'une des revendications 1 à 6, **caractérisée en ce que** les rails de guidage sont constitués au moins en partie de profilés en tôle.

8. Porte selon la revendication 7, **caractérisée en ce que** les rails de guidage sont constitués dans leur zone en forme d'arc d'une pièce moulée en matière plastique.

9. Porte selon l'une des revendications 1 à 8, **caractérisée en ce qu'**elle est constituée de trois panneaux.

10. Porte selon l'une des revendications 1 à 8, **caractérisée en ce qu'**elle est constituée de trois ou quatre panneaux.

11. Porte selon l'une des revendications 1 à 10, **caractérisée en ce que** le vantail de porte peut être déplacé au moyen d'un entraînement de porte au moins d'une position entièrement ouverte vers une position fermée.

12. Porte selon l'une des revendications 1 à 10, **caractérisée en ce que** le vantail de porte peut être déplacé manuellement au moins d'une position entièrement ouverte vers une position fermée.

13. Porte selon l'une des revendications 1 à 11 comprenant un entraînement de porte pour déplacer un vantail de porte entre une position entièrement ouverte et une position fermée et inversement, comprenant un moteur d'entraînement, un dispositif de guidage, un élément de prise pouvant être déplacé le long du dispositif de guidage par le moteur d'entraînement, lequel élément est relié avec le vantail de porte, et une commande, **caractérisée en ce qu'**au moins une position d'aération peut être atteinte en premier lieu au moyen de la commande lors de l'ouverture de la porte à partir de la position entièrement fermée **en ce que** la lamelle la plus haute est basculée.

14. Porte selon la revendication 13, **caractérisée en ce qu'**avec l'entraînement de porte, différentes positions d'aération peuvent être réglées en faisant basculer la lamelle la plus haute dans différents angles de basculement.
